# EUROPÄISCHE PATENTSCHRIFT

(11) **EP 2 847 751 B1**
(45) Veröffentlichungstag und Bekanntmachung des Hinweises auf die Patenterteilung: **06.10.2021**
(21) Anmeldenummer: 13745797.4
(22) Anmeldetag: 01.08.2013
(51) Int. Cl.: G09F 13/10, G09F 13/18, G09F 15/00

(54) **VORRICHTUNG ZUR PRÄSENTATION VON INFORMATIONSTRÄGERN**
DEVICE FOR PRESENTING INFORMATION CARRIERS
DISPOSITIF POUR LA PRÉSENTATION DE SUPPORTS D'INFORMATION

(30) Priorität: 02.08.2012 DE 202012007466 U; 10.08.2012 AT 503172012
(43) Veröffentlichungstag der Anmeldung: 18.03.2015
(73) Patentinhaber: Novomatic AG, 2352 Gumpoldskirchen (AT)
(72) Erfinder: CURIC, Andrija, A-1100 wien (AT)
(74) Vertreter: Thoma, Michael
(86) Internationale Anmeldenummer: PCT/EP2013/002301
(87) Internationale Veröffentlichungsnummer: WO 2014/019700

(56) Entgegenhaltungen:
- WO-A2-2010/141381
- FR-A1- 2 416 334
- GB-A- 1 399 145
- US-A- 4 951 406
- US-A1- 2008 285 274
- US-A1- 2010 011 638

## Beschreibung

Die vorliegende Erfindung betrifft eine Vorrichtung zur Präsentation von Informationsträgern wie Plakaten, Bildern, Werbeanzeigen und dergleichen, mit zumindest einer transparenten Trägerplatte, auf der ein vorzugsweise folien-, film- oder blattförmiger Informationsträger anbringbar ist, einem die Trägerplatte umgebenden Rahmen, sowie einer an dem Rahmen angebrachten Beleuchtungsvorrichtung zur Be- und/oder Hinterleuchtung des Informationsträgers, wobei der Rahmen eine seitliche Rahmenöffnung umfasst, durch die die Trägerplatte mit dem daran angebrachten Informationsträger in einer Richtung parallel zu der vom Rahmen definierten Rahmenebene aus dem/in den Rahmen herausziehbar/einsteckbar ist.

Eine solche Präsentationsvorrichtung mit einem beleuchtbaren Rahmen nach dem Oberbegriff des Anspruchs 1 zeigt die Schrift US 2008/0285274 A1, gemäß der einer von vier U-förmigen Rahmenschenkeln abgenommen werden kann, um zwei mit einer dazwischenliegenden Reflexionsplatte verbundene Trägerplatten herausnehmen bzw. hineinschieben zu können. Bei der US 2010/0011638 kann ein Informationsträger seitlich in den Rahmen eingeschoben werden, wenn zuvor eine Rahmentür aufgeklappt wurde. Weitere Präsentationsvorrichtungen mit beleuchtbaren Rahmen sind aus den Schriften GB 1399145, WO 2010/141381 oder US 4,951,406 bekannt.

Um Bilder, Plakate oder andere Informationsträger wie Text oder Anzeigeblätter brillant und gegenüber der Umgebung kontrastreich zu präsentieren, können dünne Informationsträger wie Folien, ein- oder mehrschichtige Filmmaterialien oder blattartige Materialien wie teiltransparente Papiere bedruckt oder in anderer Weise mit den Bild- bzw. Textdaten versehen werden und durch eine geeignete Beleuchtungsvorrichtung durchleuchtet werden. Die genannten folien-, film- oder blattartigen Informationsträger können hierbei auf einer transparenten Trägerplatte beispielsweise aus Glas oder Kunststoff wie Plexiglas angeordnet werden, um ein glattes Aufziehen zu erreichen bzw. Verwellungen oder Falten des Informationsträgers zu vermeiden, wobei die Hinterleuchtung bzw. Beleuchtung des Informationsträgers durch die genannte Trägerplatte hindurch erfolgen kann. Gegebenenfalls können die Bild- bzw. Textdaten auch direkt auf die genannte Trägerplatte in einem geeigneten Druckverfahren aufgebracht werden, so dass dann die Bedruckung den auf der Trägerplatte angebrachten Informationsträger bildet.

Bei derartigen hinterleuchtbaren Displays bzw. Schaukästen ist es bisweilen schwierig, die zu präsentierenden Informationsträger zu wechseln, da die Informationsträger und ggf. die zugehörige Trägerplatte mehr oder weniger kompliziert und aufwändig aus einem die Trägerplatte einfassenden Rahmen ausgebaut und ein neuer Informationsträger ggf. unter Aufspannen auf die Trägerplatte neu montiert und in den Rahmen wieder eingebaut werden muss. Diese Wechselbarkeit des Informationsträgers kann insbesondere dann schwierig werden, wenn der Informationsträger bzw. die zugehörige Trägerplatte relativ genau zu der Beleuchtungseinrichtung positioniert werden muss, um ein exaktes Einkoppeln des von der Beleuchtungseinrichtung abgegebenen Lichts bzw. eine gleichmäßige Beleuchtung des Informationsträgers zu erreichen. Die genannte Beleuchtungseinrichtung kann an dem genannten einfassenden Rahmen angebracht und dabei beispielsweise derart ausgebildet sein, dass das abgegebene Licht in die relativ schmale Umfangsseite der Trägerplatte eingekoppelt wird, so dass bereits kleinere Fluchtungsfehler bei der Wiedermontage die Qualität und den Wirkungsgrad der Hinterleuchtung des Informationsträgers spürbar beeinträchtigen können.

Die Schrift US 7,942,542 B1 zeigt einen beleuchtbaren Schaukasten der genannten Art, bei der der Informationsträger in einen Rahmen eingesetzt wird und die Beleuchtungsvorrichtung eine Vielzahl von LEDs umfasst, deren Lichtabgabe mittels einer Leuchtplatte vergleichmäßigt wird, die rückseitig mit einer Reflektorfolie belegt wird und hinter der zu durchleuchtenden Bild- bzw. Informationsfolie positioniert wird. Der genannte Informationsträger wird hierbei zwischen zwei Rahmenteilen angeordnet, die zusammen mit einer Frontglasplatte und der genannten Leuchtplatte nach Art eines Sandwichs aufeinandergesetzt werden. Um die zu durchleuchtenden Bildern austauschen zu können, muss die genannte Sandwichstruktur in eine größere Zahl von Einzelteilen zerlegt werden, wobei bei der Wiedermontage eine exakte Ausrichtung der Bauteile zueinander und insbesondere ein gerades, nicht schiefes Einsetzen der Bildfolie recht diffizil zu bewerkstelligen ist.

Aus der Schrift WO 2010/141381 A2 ist ein beleuchtbarer Bilderrahmen bekannt, der an der Kopfendplatte eines Betts angebracht ist, wobei der Rahmen an einer Oberseite offen ausgebildet ist bzw. eine Rahmenöffnung besitzt, so dass der Bildträger nach oben aus dem Rahmen herausgezogen werden kann. Um den Bildträger im Rahmen zu halten, sind der untere Rahmenschenkel und die beiden seitlichen Rahmenschenkel, die zusammen ein U bilden, innenseitig mit mehreren voneinander beabstandeten schienen- bzw. stegförmigen Führungsprofilen versehen, zwischen die der Bildträger eingeschoben werden kann. Durch die zum Bilderwechsel offene Oberseite des Rahmens kann jedoch in das Rahmeninnere eindringender Staub und Schmutz die Beleuchtungsvorrichtung beeinträchtigen und damit die Brillanz der Hinterleuchtung des zu präsentierenden Informationsträgers mit der Zeit verschlechtern. Zudem neigt der Rahmen zu Instabilitäten, die eine exakte Lichteinkopplung in die transparente Trägerplatte beeinträchtigen kann.

Ferner ist aus der US 5,987,794 ein Displaysystem bekannt, bei dem eine Displaykassette in Form eines LED-Paneels oder dergleichen in einen Rahmen seitlich einschiebbar ist, der zu diesem Zweck eine seitlich schwenkbar angelenkte Rahmentür besitzt. Diese Rahmenkonstruktion ist jedoch relativ aufwändig. Zum anderen benötigt jede Displaykassette ihr eigenes Beleuchtungssystem.

Hiervon ausgehend liegt der vorliegenden Erfindung die Aufgabe zugrunde, eine verbesserte beleuchtbare Vorrichtung der eingangs genannten Art zu schaffen, der zumindest den einen oder anderen Nachteil des Standes der Technik vermeidet und Letzteren in vorteilhafter Weise weiterbildet. Insbesondere soll mit einer kostengünstig zu fertigenden, einfachen Schaukastenkonstruktion ein schnell und einfach zu handhabendes Austauschen des Informationsträgers ermöglicht werden, ohne hierfür eine leuchtstarke und lichttechnisch effiziente Hinterleuchtung bzw. Beleuchtung des Informationsträgers zu opfern.

Erfindungsgemäß wird die genannte Aufgabe durch eine Vorrichtung gemäß Anspruch 1 gelöst. Bevorzugte Ausgestaltungen der Erfindung sind Gegenstand der abhängigen Ansprüche.

Es wird also vorgeschlagen, den Rahmen mehrteilig und ein seitliches Rahmenteil abnehmbar auszubilden, so dass die Trägerplatte zusammen mit dem Informationsträger seitlich aus dem Rahmen herausgezogen werden kann bzw. ein anderer Informationsträger mit der Trägerplatte hineingeschoben werden kann, wodurch ein Bildwechsel bzw. Informationswechsel rasch bewerkstelligbar ist. Erfindungsgemäß zeichnet sich die Vorrichtung dadurch aus, dass die Rahmenöffnung von einem abnehmbaren Rahmenteil verschließbar ist, der mit dem verbleibenden Rahmenteil lösbar verbindbar ist, so dass der Rahmen bei verschlossener Rahmenöffnung den Informationsträger allseitig umgreift. Es braucht lediglich der abnehmbare Rahmenteil entfernt werden, um den Informationsträger zusammen mit der Trägerplatte wechseln zu können, wobei nach erfolgtem Wechsel lediglich der abgenommene Rahmenteil wieder anzusetzen ist. Bei wieder anmontiertem Rahmenteil ist die Rahmenöffnung wieder verschlossen und der Rahmen umgreift allseitig den Informationsträger, so dass dieser im Rahmen gefangen ist und nicht herausfallen kann. Gleichzeitig wird der Informationsträger und die Beleuchtungsvorrichtung im Rahmeninneren gegen das Eindringen von Staub, Schmutz und dergleichen durch die Rahmenöffnung geschützt. Insbesondere bei einer an der Oberseite des Rahmens angeordneten Rahmenöffnung ist es hilfreich, dass die Trägerplatte mit dem Informationsträger nicht nur an der Vorderseite von einer Rahmenblende überdeckt, sondern auch an der schmalen Umfangsseite umgriffen und von oben her abgedeckt wird, so dass kein Staub einrieseln kann. Zusätzlich erhält der Rahmen bei wieder anmontiertem Rahmenteil die erhöhte Steifigkeit eines umlaufenden Rahmenprofils. Das Auseinandernehmen einer Sandwichstruktur mit Lösen einer Vielzahl von Schrauben und ein beim Wiederzusammenbau erforderliches Justieren einer Vielzahl von Bauteilen kann entfallen. Insbesondere kann auch die Beleuchtungseinrichtung an ihrem vorgesehenen, montierten Platz verbleiben, wodurch sich Positions- bzw. Fluchtungsfehler beim Wiederzusammenbau und damit eine Beeinträchtigung der Hinterleuchtung vermeiden lassen. Gleichzeitig zeichnet sich der Rahmen durch einen einfachen konstruktiven Aufbau aus, der sich kostengünstig fertigen lässt.

Der abnehmbare seitliche Rahmenteil besteht in vorteilhafter Weiterbildung der Erfindung aus einem ganzen Rahmenschenkel, wobei die Trennstelle zum verbleibenden Rahmenteil im Bereich des Übergangs zu den benachbarten Rahmenschenkeln liegen kann, beispielsweise dergestalt, dass die Enden des abnehmbaren Rahmenteils und die daran anschließenden Enden der verbleibenden Rahmenteile jeweils passen auf Gehrung geschnitten sind. Alternativ kann der abnehmbare Rahmenteil jedoch auch mehr als nur einen Rahmenschenkel umfassen, beispielsweise noch jeweils einen Abschnitt eines daran anschließenden Rahmenschenkels, so dass beispielsweise bei einem rechteckigen Rahmen ein U-förmiges Rahmenteil abnehmbar ist. Dies kann vorteilhaft sein, um beispielsweise die herauszuziehende Trägerplatte auch seitlich greifen zu können.

Der bei abgenommenem Rahmenteil verbleibende Rahmenteil kann mehrstückig ausgebildet sein, insbesondere mehrere miteinander verbundene Rahmenschenkel umfassen, die sich zusammen mit dem abnehmbaren Rahmenteil zu einem umlaufend geschlossenen Rahmen ergänzen können. Der abnehmbare Rahmenteil kann dabei mit zumindest einem der verbleibenden Rahmenteilstücken lösbar verbunden werden, um den Rahmen zusammenzufügen bzw. die Rahmenöffnung zu verschließen, insbesondere mit Endabschnitten der beiden benachbarten Rahmenteilstücke, die zwischen sich die Rahmenöfnnung begrenzen, lösbar verbunden werden. Der abnehmbare Rahmenteil ist mit einem Rahmenträger verbunden werden, mit dem auch der bei abgenommenem Rahmenteil verbleibende Rahmenteil montiert ist.

Um den bei abgenommenem Rahmenteil verbleibenden Rahmenteilstücken noch ausreichende Struktursteifigkeit zu geben und/oder die Befestigung bzw. Positionierung des abnehmbaren Rahmenteils zu erleichtern, ist gemäß der Erfindung ein plattenförmiger Rahmenträger beispielsweise in Form einer Spanplatte oder einer Sperrholzplatte, ggf. aber auch in Form eines fachwerkartigen Plattenprofils oder einer Kunststoffplatte vorgesehen, an welchem Rahmenträger die Rahmenteile befestigt sind. Das abnehmbare Rahmenteil ist an dem genannten Rahmenträger lösbar befestigt, wobei hier geeignete lösbare Befestigungsmittel beispielsweise in Form von zumindest einer Schraube oder auch lösbare Schnellbefestigungsmittel beispielsweise in Form von formschlüssig wirkenden Spannhebeln, wie sie per se im Möbelbereich bekannt sind, vorgesehen sein können. Beispielsweise kann es ausreichend sein, den abnehmbaren Rahmenteil, insbesondere wenn dieser aus einem Rahmenschenkel besteht, lediglich mittels einer Schraube an dem Rahmenträger zu befestigen. Sind die Enden des Rahmenschenkels auf Gehrung geschnitten, zieht auch nur eine zentral angebrachte Befestigungsschraube die Rahmenteile passen aufeinander. Hierdurch braucht lediglich eine Schraube gelöst zu werden, der Rahmenteil abgenommen, sodann der Informationsträger mit Trägerplatte gewechselt und der Rahmenteil wieder aufgesetzt und angeschraubt werden, um das zu präsentierende Motiv zu wechseln.

In vorteilhafter Weiterbildung der Erfindung kann in den Rahmen ein vorzugsweise verdeckt angeordneter, von dem Rahmen separat ausgebildeter Innenrahmen vorgesehen sein, der einerseits die Trägerplatte mit dem damit verbundenen Informationsträger hält und/oder positioniert und andererseits die Beleuchtungseinrichtung bzw. zumindest deren Leuchtmittel trägt, so dass sichergestellt ist, dass die Trägerplatte relativ zur Beleuchtungseinrichtung exakt positioniert ist. Dies ist insbesondere dann hilfreich, wenn die Beleuchtungseinrichtung das von ihr abgestrahlte Licht randseitig über die Umfangsseite in die Trägerplatte einkoppelt, da hier bereits geringe Fluchtungsfehler zu einer deutlich verschlechterten Beleuchtungsleistung führen würden.

Der genannte Innenrahmen kann sich entlang mehrerer Seiten des Rahmens erstrecken, beispielsweise einen U-förmigen Innenrahmen bilden oder auch nur aus einem oder mehreren Trägerprofilteilen bestehen, die auf einer oder mehreren Rahmenseiten angeordnet sein können, beispielsweise dergestalt, dass auf gegenüberliegenden Seiten der bei abgenommenem Rahmenteil verbleibenden Rahmenteile zwei Trägerprofile eingesetzt sind, die die Trägerplatte mit dem daran angebrachten Informationsträger an gegenüberliegenden Seiten halten und auf gegenüberliegenden Seiten Leuchtmittel tragen, um die Trägerplatte bzw. den Informationsträger von gegenüberliegenden Seiten her zu beleuchten. Alternativ oder zusätzlich kann ein Trägerprofil auch an einer dritten Seite, beispielsweise einer dem abnehmbaren Rahmenteil gegenüberliegenden Rahmenseite vorgesehen sein.

Das vom Rahmen separat ausgebildete Trägerprofil kann grundsätzlich verschieden ausgebildet sein, wobei das Trägerprofil vorteilhafterweise einerseits Positioniermittel zum Positionieren der transparenten Trägerplatte und/oder andererseits einen Leuchtmittellagerabschnitt zur Lagerung von Leuchtmitteln der Beleuchtungsvorrichtung umfasst, wobei die genannten Positioniermittel für die Trägerplatte und der Leuchtmittellagerabschnitt integral einstückig miteinander ausgebildet sind, um Fluchtungsfehler mehrteiliger Konstruktionen zu vermeiden. Die Leuchtmittel werden unmittelbar ohne Positionstoleranzen an der Trägerplatte positioniert. Insbesondere kann das genannte am Rahmen angebrachte Trägerprofil eine nach innen zur transparenten Trägerplatte hin offene, insbesondere nutartige Aufnahmetasche zur Aufnahme der Trägerplatte umfassen. Um über die Umfangsseite der in der genannten Trägertasche sitzenden Trägerplatte Licht in die genannte Trägerplatte einleiten zu können, kann die genannte Aufnahmetasche an ihrem Boden Lichteintrittsausnehmungen bzw. Bodenausnehmungen umfassen bzw. einen offenen, beispielsweise geschlitzten Boden umfassen, so dass unter dem Boden liegende Leuchtmittel auf die Umfangsseite der Trägerplatte strahlen können.

In vorteilhafter Weise kann das Trägerprofil unter der genannten Aufnahmetasche für die Trägerplatte einen Aufnahmeraum für die Leuchtmittel der Beleuchtungsvorrichtung umfassen, wobei der genannte Aufnahmeraum für die Leuchtmittel von der Aufnahmetasche für die Trägerplatte durch seitliche Führungs- bzw. Haltestege abgetrennt sein kann, an denen die Trägerplatte mit ihrer Umfangsseite aufstehen kann.

In vorteilhafter Weiterbildung der Erfindung kann das genannte Trägerprofil zur Lagerung der Leuchtmittel und Positionierung der Trägerplatte als Strangpressprofil, beispielsweise in Form einer Leichtmetallleiste ausgebildet sein.

Das genannte separate Trägerprofil bzw. der hiervon gebildete Innenrahmen kann an dem Rahmen, insbesondere dessen bei abgenommenem Rahmenteil verbleibenden Rahmenteilen starr befestigt sein, insbesondere aber auch - alternativ oder zusätzlich - an dem plattenförmigen Rahmenträger befestigt sein, beispielsweise daran angeklebt und/oder angeschraubt sein.

Je nach Ausbildung des Rahmens kann das genannte Trägerprofil relativ zum Rahmen an unterschiedlicher Stelle positioniert bzw. angebracht sein, wobei in vorteilhafter Weiterbildung der Erfindung eine versenkte bzw. hinter dem Rahmen abgeblendete und vom bestimmungsgemäßen Betrachtungsplatz aus nicht sichtbaren Anordnung vorgesehen sein kann. Insbesondere kann das genannte Trägerprofil in einer Rahmentasche angeordnet sein, die einerseits von einem die Trägerplatte frontseitig umgreifenden Randsteg und andererseits der vorgenannten Rahmenträgerplatte bzw. dem Rahmenträger begrenzt ist.

Der Rahmen vorteilhafterweise einschließlich des abnehmbaren Rahmenteils kann in vorteilhafter Weiterbildung der Erfindung ein im Querschnitt im Wesentlichen U-förmiges oder dreischenkliges Querschnittsprofil umfassen, welches zwei zur Rahmeninnenseite bzw. zur Trägerplatte hin vorstehende Randstege umfasst, welche die eingesetzte Trägerplatte auf gegenüberliegenden Seiten, d.h. Vorderseite und Rückseite umgreifen bzw. einen randseitigen Streifen der Trägerplatte überdecken. Der Rahmen kann also zwischen den beiden genannten Randstegen eine U-förmige bzw. nutförmige Ausnehmung besitzen, in die sich die Trägerplatte mit randseitigen Endabschnitten hinein erstreckt. Um eine einfache Handhabung ohne Faltenwurfgefahr und separate Montageschritte zu erreichen, aber auch eine gleichmäßige und effiziente Beleuchtung zu unterstützen, ist in Weiterbildung der Erfindung vorgesehen, dass der vorzugsweise folien-, film- oder blattartige Informationsträger vollflächig mit der transparenten Trägerplatte verbunden ist, wobei in vorteilhafter Weise der Informationsträger auf die Vorderseite der Trägerplatte aufkaschiert sein kann. Ein solches Aufkaschieren kann grundsätzlich in verschiedener Weise erzielt werden, insbesondere mit Hilfe geeigneter Kaschiermittel wie Lack, Leim, Wachs oder Klebstoff, wobei je nach verwendetem Informationsträger ggf. auch ein Thermokaschieren vorgesehen werden kann, also der Informationsträger mit Wärme und/oder Druck auf die Trägerplatte aufgebracht werden kann.

Als Informationsträger kann hierbei beispielsweise eine sog. Duratrans-Folie, wie sie beispielsweise von der Fa. Kodak angeboten wird, verwendet werden.

Um eine brillante Durchleuchtung des Informationsträgers zu erreichen, kann der Informationsträger hierbei vorteilhafterweise auf einer Vorderseite der Trägerplatte angeordnet sein, während die Trägerplatte auf ihrer Rückseite totalreflektierend ausgebildet und/oder verspiegelnd beschichtet sein kann, so dass über eine Umfangsseite der Trägerplatte in die Trägerplatte eingekoppeltes Licht nicht über die Rückseite der Trägerplatte entweichen, sondern ausschließlich durch die Vorderseite austreten bzw. den Informationsträger hindurch treten kann. Hierdurch kann mit relativ geringer Beleuchtungsleistung ein brillantes, leuchtendes Bild des Informationsträgers erzeugt werden.

Die Beleuchtungsvorrichtung kann grundsätzlich verschieden ausgebildet sein, insbesondere eine Vielzahl von LEDs umfassen, die entlang des umfangsseitigen Randes der Trägerplatte verteilt an dem Rahmen angeordnet sein können. Insbesondere kann ein LED-Band in das vorgenannte separate Trägerprofil eingelegt bzw. an diesem angeordnet werden.

Je nach Anwendungszweck kann die Vorrichtung nur eine Schauseite besitzen, beispielsweise wenn es sich um ein an einer Wand montierbares Modell handelt. In vorteilhafter Weiterbildung der Erfindung kann die Vorrichtung jedoch auch doppelseitig ausgebildet sein bzw. zwei insbesondere gegenüberliegend angeordnete Schauseiten besitzen, beispielsweise wenn es sich um einen freistehend aufstellbaren Schaukasten handelt. In vorteilhafter Weiterbildung der Erfindung kann ein solcher doppelseitiger Schaukasten zwei Trägerplatten umfassen, die jeweils auf ihrer Vorderseite mit einem Informationsträger versehen und mit ihren Rückseiten einander zugewandt angeordnet sein können. Insbesondere können die beiden genannten Trägerplatten auf gegenüberliegenden Seiten des vorgenannten Rahmenträgers, der als Platte ausgebildet sein kann, angeordnet sein, so dass der genannte Rahmenträger zwischen den beiden transparenten Trägerplatten liegt.

Der Rahmen ist hierbei vorteilhafterweise derart ausgebildet, dass der abnehmbaren Rahmenteil sich über beide Trägerplatten erstreckt, so dass durch Abnehmen des genannten Rahmenteils in der vorgenannten Weise beide Trägerplatten gewechselt werden können.

Der abnehmbare Rahmenteil kann hierbei vorteilhafterweise vollständig vom verbleibenden Rahmenteil abgenommen werden, so dass keine Verbindung mehr zwischen den genannten Rahmenteilen besteht. Alternativ kann der abnehmbare Rahmenteil mit dem verbleibenden Rahmenteil und/oder dem zuvor genannten Rahmenträger durch ein Schwenkgelenk verbunden sein, welches Schwenkgelenk es erlaubt, dass der abnehmbare Rahmenteil zwischen einer die Rahmenöffnung verschließenden Stellung und einer die Rahmenöffnung freigebenden Stellung verschwenkbar ist.

Vorteilhafterweise kann das genannte Schwenkgelenk zur schwenkbaren Lagerung des abnehmbaren Rahmenteils eine Schwenkachse aufweisen, die sich im Wesentlichen senkrecht zur Rahmenebene und/oder im Wesentlichen senkrecht zur Längserstreckung des abnehmbaren Rahmenteils erstrecken kann, so dass der abnehmbare Rahmenteil weggeklappt werden kann, um die Rahmenöffnung freizugeben. Durch ein solches Wegklappen des abnehmbaren Rahmenteils kann die Rahmenöffnung vorteilhafterweise im Wesentlichen vollständig freigegeben werden, so dass ein unbehinderter Zugang zur Rahmenöffnung und damit ein einfaches Wechseln des Informationsträgers möglich ist.

Die vorliegende Erfindung wird nachfolgend anhand bevorzugter Ausführungsbeispiele und zugehöriger Zeichnungen näher erläutert. In den Zeichnungen zeigen:
- Fig. 1:: eine Draufsicht auf eine beleuchtbare Vorrichtung zum Präsentieren von Infomationsträgern einer vorteilhaften Ausführung der Erfindung, wobei die Teilansichten (a) und (b) die auf Vorder- und Rückseite der Vorrichtung unterschiedlichen Informationsträger zeigt,
- Fig. 2:: eine Seitenansicht der Vorrichtung aus Fig. 1,
- Fig. 3:: eine perspektivische Darstellung des Rahmens der Vorrichtung aus den vorhergehenden Figuren, wobei der abnehmbare Rahmenteil in Form des oberen Rahmenschenkels abgenommen gezeigt ist,
- Fig. 4:: eine Schnittansicht durch die Vorrichtung aus den vorhergehenden Figuren im Bereich seines Rahmens, wobei der im Querschnitt U-förmige Rahmen, die die Rahmenteile zusammenhaltende Rahmenträgerplatte und die beidseits der genannten Rahmenträgerplatte eingesetzten transparenten Trägerplatten mit darauf aufkaschierten Informationsträgerfolien und die separaten Trägerprofile zur Positionierung der transparenten Trägerplatten und der Beleuchtungseinrichtung gezeigt sind, und
- Fig. 5:: eine perspektivische Darstellung des Rahmens der Vorrichtung ähnlich Fig. 3 nach einer weiteren Ausführung der Erfindung, gemäß der der abnehmbare Rahmenteil in Form des oberen Rahmenschenkels wegklappbar ist.

Wie die Figuren 1 bis 3 zeigen, weist eine Vorrichtung zum Präsentieren von Informationsträgern, die als Schaukasten 1 ausgebildet sein kann, gemäß einer beispielhaften Ausführungsform der Erfindung einen umlaufend geschlossenen Rahmen 2 auf, der mehreckig, insbesondere rechteckig ausgebildet ist und mehrere Rahmenschenkel, welche die verschiedenen Seiten des Rahmens bilden, umfasst.

Anstelle der dargestellten Rechteckform kann der Rahmen 2 auch andere Formen besitzen, beispielsweise hexagonal oder auch abgerundet, beispielsweise nach Art eines Ovals oder wappenförmig konturiert sein.

Im vorliegenden Fall sind die Rahmenschenkel durch Rahmenteilstücke 2a, 2b, 2c und 2d des Rahmens 2 gebildet. Die Rahmenteilstücke 2a - 2b sind an einem plattenförmigen Rahmenträger 9, beispielsweise in Form einer Spanplatte oder Sperrholzplatte oder Leimholzplatte oder einer Kunststoffplatte, befestigt, beispielsweise festgeschraubt. Der Rahmenträger 9 erstreckt sich in der vom Rahmen 2 definierten Ebene und ist zu den genannten Rahmenteilstückenen 2a, 2b, 2c und 2d im Querschnitt etwa mittig ausgerichtet ist, so dass sich die genannten Rahmenteilstücke 2a bis 2d zu beiden Flachseiten des Rahmenträgers 9 erstrecken. Beispielsweise kann sich eine symmetrische Anordnung des Rahmenträgers 9 im Querschnitt der genannten Rahmenteilstückee 2a bis 2d vorteilhaft erweisen.

Auf beiden Seiten des genannten Rahmenträgers 9 ist jeweils eine Trägerplatte 4 aus transparentem Material wie beispielsweise Plexiglas vorgesehen, die sich im Wesentlichen jeweils über die gesamte von dem Rahmen 2 umschlossene Fläche erstrecken und in einem randseitigen Bereich von Randstegen 2r des Rahmens 2 umgriffen werden bzw. überdeckt werden. Wie Fig. 4 zeigt, kann der Rahmen 2 eine U-förmige Querschnittskontur besitzen, bei der von einem Umfangssteg 2u nach innen, d.h. zu dem vom Rahmen 2 umschlossenen Raumbereich hin zwei Randstege 2r vorspringen, so dass der Rahmen 2 insgesamt eine umlaufende Innennut 11 definiert, die nach innen hin (d.h. zur Rahmeninnenseite) offen ist. Der vorgenannte Rahmenträger 9 sowie die beiden Trägerplatten 4 sind in der genannten Innennut 11 aufgenommen.

Wie Fig. 4 weiters zeigt, ist jede der genannten Trägerplatten 4 auf ihrer Vorderseite, d.h. der dem Rahmenträger 9 abgewandten Seite mit einem Informationsträger 3 beispielsweise in Form einer transluzenten oder transparenten Folie versehen, auf welchem Informationsträger 3 die darzustellenden Bild- oder Textdaten aufgedruckt sind, wie dies die Teilansichten (a) und (b) von Fig. 1 zeigen.

Der genannte folien- bzw. filmartige Informationsträger 3 ist hierbei vorteilhafterweise vollflächig mit der jeweiligen Trägerplatte 4 verbunden, insbesondere darauf aufkaschiert.

Um den Informationsträger 3 zu hinterleuchten bzw. zu durchleuchten, ist in den Rahmen 2 eine Beleuchtungsvorrichtung 5 integriert, die am Boden der U-förmigen Querschnittskontur des Rahmens 2 angeordnet sein kann, wie dies Fig. 4 zeigt. Die genannte Beleuchtungsvorrichtung 5 kann hierbei eine Vielzahl von Leuchtmitteln 7 beispielsweise in Form von Light-Emitting Diodes LEDs umfassen, die entlang dem Rahmen 2 verteilt angeordnet sein können. Die genannten LEDs können beispielsweise in Form eines LED-Bands vorliegen, welches entlang der Innennut 11 des Rahmens 2 verlegt ist. Es sei erwähnt, dass die Leuchtmittel 7 durch andere bekannte Lichtquellen gebildet sein können.

Wie Fig. 4 zeigt, kann zur Positionierung der Beleuchtungsvorrichtung 5 und auch zur Positionierung der Trägerplatten 4 mit den daran aufkaschierten Informationsträgern 3 jeweils ein Innenrahmen in Form eines separaten Trägerprofils 6 vorgesehen sein, welches sich abschnittsweise oder vollständig entlang der Umfangskontur des Rahmens 2 erstrecken kann, insbesondere in den genannten Rahmen 2 eingesetzt ist. Wie Fig. 4 zeigt, kann das genannte Trägerprofil 6 jeweils in die Rahmentasche 14 eingesetzt sein, welche beidseits des Rahmenträgers 9 zwischen dem genannten Rahmenträger 9 und dem davon beabstandeten Randsteg 2r des Rahmens 2 gebildet ist, wobei das genannte Trägerprofil 6 vorteilhafterweise am Umfangssteg 2u des Rahmens 2 aufsitzen kann, vgl. Fig. 4.

Das genannte Trägerprofil 6 kann vorteilhafterweise als Strangpressprofil, beispielsweise aus Alu, ausgebildet sein, ggf. aber auch in anderer Weise gefertigt sein. Zur Positionierung der transparenten Trägerplatte 4 umfasst das genannte Trägerprofil 6 Positioniermittel 12, die insbesondere eine nutförmige, zur Innenseite, d.h. zur Trägerplatte 4 hin offene Aufnahmetasche 15 umfassen können, in die die Trägerplatte 4 mit ihrem Rand einsteckbar ist. Die genannte Aufnahmetasche 15 ist an ihrem Boden offen ausgebildet bzw. besitzt eine schlitzförmige Bodenaussparung 16, so dass der unter der Aufnahmetasche 15 liegende Aufnahmeraum 17 mit der genannten Aufnahmetasche 15 in Verbindung steht. Die in dem Aufnahmeraum 17 angeordneten Leuchtmittel 7 können hierdurch die Umfangsseite der Trägerplatte 4 bestrahlen, um Licht beispielsweise in die Stirnseite(n) der Trägerplatte 4 einzukoppeln. Der Boden des genannten Aufnahmeraums 17 bildet einen Halteabschnitt 13 für die Leuchtmittel 7, insbesondere kann daran das LED-Band angeordnet bzw. gehalten werden.

Um die Trägerplatten 4 einfach wechseln bzw. austauschen zu können, sind die Trägerplatten 4 an den zugehörigen Trägerprofilen 6 nur gesteckt bzw. in der Aufnahmetasche 15 verschiebbar geführt bzw. herausziehbar und einsteckbar angeordnet.

Um das Herausziehen bzw. Einstecken der Trägerplatten 4 in einer Richtung parallel zu der vom Rahmen 2 definierten Rahmenebene zu ermöglichen, ist der Rahmen 2 mehrteilig ausgebildet. In der gezeigten Ausführungsform ist der Rahmen 2 zweiteilig ausgebildet und umfasst ein abnehmbares Rahmenteil in Form des abnehmbaren Rahmenschenkels 2a. Gemäß Fig. 3 ist dies der obere Rahmenschenkel 2a, wobei jedoch auch ein seitlicher oder unterer Rahmenschenkel abnehmbar ausgebildet sein könnte.

Wird der genannte abnehmbare Rahmenschenkel 2a abmontiert, entsteht am Rahmen 2 eine Rahmenöffnung 2o, durch die die Trägerplatte 4 zusammen mit dem darauf befindlichen Informationsträger 3 aus dem Rahmen 2 herausgezogen werden kann. Die genannte Rahmenöffnung 2o erstreckt sich vorteilhafterweise über eine gesamte Seite des Rahmens 2, so dass der verbleibenden Rahmenteil mit den Rahmenschenkeln 2b, c und d zumindest näherungsweise ein U-förmiges Rahmenskelett definieren. Die Länge der Rahmenöffnung 2o entspricht zumindest dem maximalen Maß des Informationsträgers 3 und/oder der Trägerplatte 4 quer zur Herauszieh- bzw. Einschubrichtung, in der der Informationsträger 3 bzw. die Trägerplatte 4 aus dem Rahmen herausgenommen bzw. in den Rahmen eingesetzt werden kann.

Wie Fig. 3 weiters zeigt, können die Rahmenteile in Eckbereichen, in denen sie aneinander anschließen, auf Gehrung gefertigt sein, um passgenau aneinander angesetzt werden zu können. Der abnehmbare Rahmenteil 2a kann beispielsweise mit lösbaren Befestigungsmitteln an dem Rahmenträger 9 befestigt sein, so dass er nach Lösen der genannten Befestigungsmittel einfach abgenommen werden kann. Hierdurch entsteht eine offene Rahmenseite, durch die die Trägerplatte 4 zusammen mit dem darauf aufgebrachten Informationsträger 3 aus dem Rahmen 2 herausgezogen werden kann (vgl. Fig. 4, Bewegungsrichtung 41). Nach Einstecken einer anderen gewünschten Trägerplatte 4 bzw. eines anderen gewünschten Informationsträgers 3 kann der Rahmenteil 2 einfach wieder aufgesetzt werden. In einer vorteilhaften Ausgestaltung kann lediglich eine einzelne Schraube für den abnehmbaren Rahmenschenkels 2a vorgesehen sein, so dass ein Wechsel des Informationsträgers vergleichsweise rasch und einfach vorgenommen werden kann.

Wie Fig. 5 zeigt, kann der abnehmbare Rahmenteil 2a auch schwenkbar gelagert sein, so dass er von der Rahmenöffnung 2o weggeklappt werden kann. Der genannte abnehmbare Rahmenteil 2a kann hierbei mittels eines Schwenkgelenks 50 gelagert sein, das eine Schwenkachse 51 besitzt, die sich senkrecht zur Rahmenebene erstreckt und/oder an einem Endabschnitt des abnehmbaren Rahmenteils 2a, insbesondere zwischen dem genannten Endabschnitt des abnehmbaren Rahmenteils 2a und einem - bei angebautem Rahmenteil 2a - benachbarten Endabschnitt des verbleibenden Rahmenteils 2b vorgesehen sein kann. Durch das genannte Schwenkgelenk 50 beispielsweise in Form eines Scharniers kann der abnehmbare Rahmenteil 2a unmittelbar mit dem verbleibenden Rahmenteil 2b und/oder dem Rahmenträger 9 verbunden sein.

Die klappbare bzw. schwenkbare Lagerung des abnehmbaren Rahmenteils 2a ist dabei vorteilhafterweise derart beschaffen, dass die Rahmenöffnung 2o durch Wegklappen des abnehmbaren Rahmenteils 2a im Wesentlichen freigegeben wird, so dass ein unbehinderter Zugang zur Rahmenöffnung 2o und damit ein einfaches Wechseln des Informationsträgers 3 zusammen mit der Trägerplatte 4 möglich ist. Ferner ermöglicht eine klappbare Lagerung des abnehmbaren Rahmenteils 2a, wie sie beispielsweise Fig. 5 zeigt, ein einfaches Verschließen bzw. Öffnen des Rahmens 2. Beispielsweise kann eine lösbare Befestigung des klappbaren Rahmenteils 2a an nur einem Punkt ausreichend sein um den Rahmen stabil zu verschließen, beispielsweise an einem dem Schwenkgelenk 50 gegenüberliegenden Endabschnitt des Rahmenteils 2a, das mit dem verbleibenden Rahmenteil 2d verbunden werden kann, oder an einem anderen Abschnitt des Rahmenteils 2a, der mit dem Rahmenträger 9 fest verbunden werden kann. Die genannte lösbare Verbindung mit dem verbleibenden Rahmenteil 2d und/oder dem Rahmenträger 9 kann beispielsweise durch eine Schraube erfolgen, oder auch durch einen Riegel oder ein Verschlussteil beispielsweise in Form eines Bügelverschlusses, der mit dem Rahmenteil 2a einerseits und dem Rahmenteil 2d und/oder dem Rahmenträger 9 andererseits in Halteeingriff bringbar ist, wenn der Rahmenteil 2a in seiner die Rahmenöffnung 2o verschließenden Stellung ist, und eine Klappbewegung des Rahmenteils 2a unterbindet und damit den Rahmenteil 2a in der Verschlussstellung hält. Beispielsweise kann ein Schiebe- oder Schwenkriegel oder ein federnder Schnappbügel das Rahmenteil 2a fangen, wenn es in der Verschlussstellung ist, um ein ungewolltes Öffnen zu verhindern.

Des weiteren kann die gesamte Vorrichtung auch in geöffnetem Zustand an der Aufhängung - die beispielsweise, wie Fig. 5 zeigt, an dem abnehmbaren Rahmenteil 2a angebracht sein kann - über das genannte Schwenkgelenk 50 gehalten werden, so dass ein Austauschvorgang des Informationsträgers 3 besonders einfach erfolgen kann, ohne dass hierfür die Aufhängung abgenommen werden müsste oder der Rahmen 2 abgestellt oder von einer zweiten Person gehalten werden müsste.

## Patentansprüche

1. Vorrichtung zur Präsentation von Informationsträgern wie Plakaten, Bildern, Werbeanzeigen und dergleichen, mit zumindest einer transparenten Trägerplatte (4), auf der ein vorzugsweise folien-, film- oder blattartiger Informationsträger (3) anbringbar ist, einem die Trägerplatte (4) umgebenden Rahmen (2) sowie einer an dem Rahmen (2) angebrachten Beleuchtungsvorrichtung (5) zur Be- und/oder Hinterleuchtung des Informationsträgers (3), wobei der Rahmen (2) eine seitliche Rahmenöffnung (2o) umfasst, durch die die Trägerplatte (4) mit dem daran angebrachten Informationsträger (3) in einer Richtung (41) parallel zu der vom Rahmen (2) definierten Rahmenebene aus dem/in den Rahmen (2) herausziehbar/einsteckbar ist, wobei die Rahmenöffnung (2o) von einem abnehmbaren Rahmenteil (2a) verschließbar ist, der mit dem verbleibenden Rahmenteil (2b, c, d) lösbar verbindbar ist, so daß der Rahmen (2) bei verschlossener Rahmenöffnung (2o) den Informationsträger (3) allseitig umgreift, **dadurch gekennzeichnet, dass** die mehreren Rahmenteile (2a, 2b, 2c, 2d) des mehrteiligen Rahmens (2) an einem plattenförmigen Rahmenträger (9) montiert sind, welcher Rahmenträger (9) die Rahmenteile (2a, 2b, 2c, 2d) zusammenhält und auf einer Rückseite der zumindest einen Trägerplatte (4) angeordnet ist, wobei zumindest der eine abnehmbare Rahmenteil (2a) lösbar an dem Rahmenträger (9) befestigt ist und der bei abgenommenem Rahmenteil (2a) verbleibende Rahmenteil (2b, c, d) an dem Rahmenträger (9) fest gehalten ist.

2. Vorrichtung nach dem vorhergehenden Anspruch, wobei der abnehmbare Rahmenteil (2a) von einem Rahmenschenkel gebildet ist.

3. Vorrichtung nach einem der vorhergehenden Ansprüche, wobei der bei abgenommenem Rahmenteil (2a) verbleibende Rahmenteil (2b, c. d) mehrstückig ausgebildet ist und/oder mehrere miteinander verbundene Rahmenschenkel umfaßt, wobei der abnehmbare Rahmenteil (2a) mit zumindest einem Rahmenteilstück des verbleibenden Rahmenteils (2b, d) lösbar verbindbar ist.

4. Vorrichtung nach einem der vorhergehenden Ansprüche, wobei die Rahmenteile (2a, b, c, d) als im Querschnitt im Wesentlichen U-förmige Rahmenprofilstücke ausgebildet sind, die mit Randstegen (2r) die transparente Trägerplatte (4) vorder- und rückseitig überdecken, so dass die genannte Trägerplatte (4) vom Rahmen (2) dreiseitig, nämlich vorder-, rück- und umfangsseitig umgriffen ist, wobei die genannten Randstege (2r) vorzugsweise umlaufend ausgebildet sind und eine umlaufende Rahmennut (11) begrenzen, in der die genannte Trägerplatte (4) mit einem Rand aufgenommen ist.

5. Vorrichtung nach einem der vorhergehenden Ansprüche, wobei in den Rahmen (2) ein vom Rahmen (2) separat ausgebildetes Trägerprofil (6) eingesetzt ist, welches Trägerprofil (6) Positioniermittel (12) zum Positionieren der transparenten Trägerplatte (4) sowie einen Leuchtmittel-Halteabschnitt (13) zum Halten von Leuchtmitteln (7) der Beleuchtungsvorrichtung (5) aufweist.

6. Vorrichtung nach dem vorhergehenden Anspruch, wobei das separate Trägerprofil (6) in einer Rahmentasche (14), die einerseits von einem Randsteg (2r) des Rahmens (2) und andererseits dem Rahmenträger (9) begrenzt ist, aufgenommen ist und an dem Rahmen (2) und/oder dem Rahmenträger (9) befestigt ist.

7. Vorrichtung nach einem der beiden vorhergehenden Ansprüche, wobei das separate Trägerprofil (6) eine nach innen zur transparenten Trägerplatte (4) hin offene, vorzugsweise nutartige, Aufnahmetasche (15) zur Aufnahme der Trägerplatte (4) umfasst, welche Aufnahmetasche (15) einen offenen Boden und/oder einen Boden mit Bodenaussparungen (16) umfasst, unter welchem Boden ein Aufnahmeraum (17) zur Aufnahme der Leuchtmittel (7) der Beleuchtungsvorrichtung (5) vorgesehen ist derart, dass die Leuchtmittel (7) entlang der Umfangsseite der Trägerplatte (4) positioniert sind und/oder die Umfangsseite der Trägerplatte (4) von den Leuchtmitteln (7) bestrahlbar ist derart, dass von den Leuchtmitteln (7) abgestrahltes Licht durch die Umfangsseite der Trägerplatte (4) in die genannte Trägerplatte (4) einkoppelbar ist.

8. Vorrichtung nach einem der vorhergehenden Ansprüche 5-7, wobei das Trägerprofil (6) als Strangpressprofil ausgebildet ist.

9. Vorrichtung nach einem der vorhergehenden Ansprüche 5-8, wobei das Trägerprofil (6) einen U-förmigen Innenrahmen bildet und/oder mehrere Trägerprofile (6) auf zumindest zwei gegenüberliegenden Rahmenseiten, insbesondere an dem bei abgenommenen Rahmenteil (2a) verbleibenden Rahmenteil (2b, c, d), vorgesehen sind, wobei der Innenrahmen und/oder die mehreren Trägerprofile (6) eine Schiebeführung für das Einstecken der Trägerplatte (4) mit dem daran angebrachten Informationsträger (3) bilden.

10. Vorrichtung nach einem der vorhergehenden Ansprüche, wobei der vorzugsweise folien-, film- oder blattartige Informationsträger (3) vollflächig mit der Trägerplatte (4) verbunden ist, insbesondere auf eine Vorderseite der Trägerplatte (4) aufkaschiert ist.

11. Vorrichtung nach dem vorhergehenden Anspruch, wobei der Informationsträger (3) auf einer Vorderseite der Trägerplatte (4) angeordnet ist und die Trägerplatte (4) auf ihrer Rückseite totalreflektierend ausgebildet und/oder verspiegelnd beschichtet ist, wobei von der Beleuchtungsvorrichtung (5) her kommendes Licht über eine Umfangsseite der Trägerplatte (4) in die Trägerplatte (4) eingekoppelt wird.

12. Vorrichtung nach einem der vorhergehenden Ansprüche, wobei die Beleuchtungsvorrichtung (5) als Leuchtmittel (7) ein LED-Band aufweist.

13. Vorrichtung nach einem der vorhergehenden Ansprüche, wobei zwei transparente Trägerplatten (4), auf denen jeweils ein vorzugsweise folien-, film- oder blattartiger Informationsträger (3) anbringbar ist, mit ihren Rückseiten einander zugewandt in den Rahmen (2) einsetzbar sind, wobei der plattenförmige Rahmenträger (9), an dem die Rahmenteile (2a, 2b, 2c, 2d) montiert sind, zwischen den transparenten Trägerplatten (4) angeordnet ist und zusammen mit den Trägerplatten (4) von Randstegen (2r) der im Querschnitt u-förmigen Rahmenteile (2a, b, c, d) umlaufend dreiseitig, nämlich vorder-, rück- und umfangsseitig umgriffen ist.

14. Vorrichtung nach einem der vorhergehenden Ansprüche, wobei der abnehmbare Rahmenteil (2a) um eine Schwenkachse (51) zwischen einer die Rahmenöffnung (2o) verschließenden Stellung und einer die Rahmenöffnung (2o) freigebenden Stellung gelagert ist, wobei die genannte Schwenkachse (51) sich vorzugsweise etwa senkrecht zu der von dem Rahmen (2) definierten Rahmenebene und/oder etwa senkrecht zur Längsachse des abnehmbaren Rahmenteils (2a) erstreckt und/oder an einem Endabschnitt des abnehmbaren Rahmenteils (2a) angeordnet ist, wobei der abnehmbare Rahmenteil (2a) durch ein Schwenkgelenk (50), das die genannte Schwenkachse (51) definiert, mit dem verbleibenden Rahmenteil (2b) und/oder dem plattenförmigen Rahmenträger (9) verbunden ist.

## Claims

1. Device for presenting information carriers such as posters, images, advertisements and the like, comprising at least one transparent carrier plate (4), to which a preferably foil-like, film-like or sheet-like information carrier (3) can be attached, a frame (2) surrounding the carrier plate (4), and an illumination device (5) attached to the frame (2) for illuminating and/or backlighting the information carrier (3), wherein the frame (2) comprises a lateral frame opening (2o), through which the carrier plate (4) with the information carrier (3) attached thereto can be pulled out of/inserted into the frame (2) in a direction (41) parallel to the frame plane defined by the frame (2), wherein the frame opening (2o) can be closed by a removable frame part (2a) which can be detachably connected to the remaining frame part (2b, c, d) such that the frame (2) encompasses the information carrier (3) on all sides when the frame opening (2o) is closed, **characterised in that** the plurality of frame parts (2a, 2b, 2c, 2d) of the multi-part frame (2) are mounted on a planar frame carrier (9), which frame carrier (9) holds the frame parts (2a, 2b, 2c, 2d) together and is arranged on a rear side of the at least one carrier plate (4), wherein at least the one removable frame part (2a) is detachably fastened to the frame carrier (9) and the frame part (2b, c, d) remaining when the frame part (2a) is removed is retained on the frame carrier (9).

2. Device according to the preceding claim, wherein the removable frame part (2a) is formed by a frame leg.

3. Device according to any of the preceding claims, wherein the frame part (2b, c, d) remaining when the frame part (2a) is removed is formed in multiple parts and/or comprises a plurality of interconnected frame legs, wherein the removable frame part (2a) can be detachably connected to at least one framepart section of the remaining frame part (2b, d).

4. Device according to any of the preceding claims, wherein the frame parts (2a, b, c, d) are formed as frame-profile sections that are substantially U-shaped in cross section and overlap the transparent carrier plate (4) on the front and rear side by means of edge fins (2r), such that said carrier plate (4) is encompassed by the frame (2) on three sides, namely on the front side, the rear side and over the periphery, wherein said edge fins (2r) preferably are formed peripherally and define a frame groove (11) on said periphery, in which said carrier plate (4) is received by an edge.

5. Device according to any of the preceding claims, wherein a carrier profile (6) formed separately from the frame (2) is inserted into the frame (2), which carrier profile (6) comprises positioning means (12) for positioning the transparent carrier plate (4) as well as a lighting-means holding portion (13) for holding lighting means (7) of the illumination device (5).

6. Device according to the preceding claim, wherein the separate carrier profile (6) is received in a frame pocket (14), which is delimited on one side by an edge fin (2r) of the frame (2) and on the other side by the frame carrier (9), and is fastened to the frame (2) and/or the frame carrier (9).

7. Device according to any of the two preceding claims, wherein the separate carrier profile (6) comprises a preferably groove-like receiving pocket (15) for receiving the carrier plate (4) which is open inwards towards the transparent carrier plate (4), which receiving pocket (15) comprises an open base and/or a base comprising base cut-outs (16), under which base a receiving space (17) for receiving the lighting means (7) of the illumination device (5) is provided such that the lighting means (7) are positioned along the peripheral side of the carrier plate (4) and/or the peripheral side of the carrier plate (4) can be irradiated by the lighting means (7) such that light emitted by the lighting means (7) can be coupled into said carrier plate (4) through the peripheral side of the carrier plate (4).

8. Device according to any of the preceding claims 5-7, wherein the carrier profile (6) is designed as an extruded profile.

9. Device according to any of the preceding claims 5-8, wherein the carrier profile (6) forms a U-shaped inner frame and/or a plurality of carrier profiles (6) are provided on at least two opposite frame sides, in particular on the frame part (2b, c, d) remaining when the frame part (2a) is removed, the inner frame and/or the plurality of carrier profiles (6) form a sliding guide for inserting the carrier plate (4) together with the information carrier (3) attached thereto.

10. Device according to any of the preceding claims, wherein the preferably foil-like, film-like or sheet-like information carrier (3) is connected to the carrier plate (4) over its entire surface, in particular is mounted on a front side of the carrier plate (4).

11. Device according to the preceding claim, wherein the information carrier (3) is arranged on a front side of the carrier plate (4) and the carrier plate (4) is designed to be totally reflective and/or is coated so as to be mirrored on its rear side, wherein light coming from the illumination device (5) is coupled into the carrier plate (4) through the peripheral side of the carrier plate (4).

12. Device according to any of the preceding claims, wherein the illumination device (5) comprises an LED strip as the lighting means (7).

13. Device according to any of the preceding claims, wherein two transparent carrier plates (4), to each of which a preferably foil-like, film-like or sheet-like information carrier (3) can be attached, can be inserted into the frame (2) with their rear sides facing one another, wherein the planar frame carrier (9), on which the frame parts (2a, 2b, 2c, 2d) are mounted, is arranged between the transparent carrier plates (4) and is peripherally encompassed by edge fins (2r) of the frame parts (2a, b, c, d), which are U-shaped in cross section, on three sides, namely on the front side, the rear side and over the periphery, together with the carrier plates (4).

14. Device according to any of the preceding claims, wherein the removable frame part (2a) is mounted about a pivot axis (51) between a position that closes the frame opening (2o) and a position that opens the frame opening (2o), wherein said pivot axis (51) preferably extends approximately perpendicularly to the frame plane defined by the frame (2) and/or approximately perpendicularly to the longitudinal axis of the removable frame part (2a) and/or is arranged on an end portion of the removable frame part (2a), wherein the removable frame part (2a) is connected to the remaining frame part (2b) and/or the planar frame carrier (9) by a pivot joint (50) that defines said pivot axis (51).

## Revendications

1. Dispositif de présentation de supports d'informations comme des plaquettes, des images, des annonces publicitaires et similaires, avec au moins une plaque de support (4) transparente, sur laquelle un support d'informations (3) de préférence de type feuillet, film ou feuille peut être appliqué, un cadre (2) entourant la plaque de support (4) ainsi qu'un dispositif d'éclairage (5) installé sur le cadre (2) pour éclairer et/ou rétroéclairer le support d'informations (3), dans lequel le cadre (2) comprend une ouverture de cadre (2o) latérale, par laquelle la plaque de support (4) peut être retirée/enfichée hors du/dans le cadre (2) avec le support d'informations (3) installé sur celle-ci dans une direction (41) de manière parallèle par rapport au plan de cadre défini par le cadre (2), dans lequel l'ouverture de cadre (2o) peut être fermée par une partie de cadre pouvant être démontée (2a), qui peut être reliée de manière amovible à la partie de cadre restante (2b, c, d) de sorte que le cadre (2) entoure de toutes parts le support d'informations (3) en cas d'ouverture de cadre (2o) fermée, **caractérisé en ce que** les plusieurs parties de cadre (2a, 2b, 2c, 2d) du cadre (2) en plusieurs parties sont montées sur un support de cadre (9) en forme de plaque, lequel support de cadre (9) maintient les parties de cadre (2a, 2b, 2c, 2d) et est disposé sur un côté arrière de l'au moins une plaque de support (4), dans lequel au moins la partie de cadre pouvant être démontée (2a) est fixée de manière amovible sur le support de cadre (9) et la partie de cadre restante (2b, c, d) en cas de partie de cadre démontée (2a) est maintenue de manière fixe sur le support de cadre (9).

2. Dispositif selon la revendication précédente, dans lequel la partie de cadre pouvant être démontée (2a) est formée par une branche de cadre.

3. Dispositif selon l'une quelconque des revendications précédentes, dans lequel la partie de cadre restante (2b, c, d) en cas de partie de cadre démontée (2a) est réalisée en plusieurs pièces et/ou comprend plusieurs branches de cadre reliées les unes aux autres, dans lequel la partie de cadre pouvant être démontée (2a) peut être reliée de manière amovible à au moins une pièce partielle de cadre de la partie de cadre restante (2b, d).

4. Dispositif selon l'une quelconque des revendications précédentes, dans lequel les parties de cadre (2a, b, c, d) sont réalisées en tant que pièces profilées de cadre sensiblement en forme de U dans la section transversale, qui recouvrent côté avant et côté arrière la plaque de support (4) transparente avec des entretoises de bord (2r) de telle sorte que ladite plaque de support (4) est entourée par le cadre (2) sur trois côtés, à savoir côté avant, côté arrière et côté périphérique, dans lequel lesdites entretoises de bord (2r) sont réalisées de préférence de manière périphérique et délimitent une rainure de cadre (11) périphérique, dans laquelle ladite plaque de support (4) est logée avec un bord.

5. Dispositif selon l'une quelconque des revendications précédentes, dans lequel est inséré dans le cadre (2) un profil de support (6) réalisé de manière séparée du cadre (2), lequel profil de support (6) présente des moyens de positionnement (12) pour positionner la plaque de support (4) transparente ainsi qu'une section de retenue de moyen lumineux (13) pour retenir des moyens lumineux (7) du dispositif d'éclairage (5).

6. Dispositif selon la revendication précédente, dans lequel le profil de support (6) séparé est logé dans un compartiment de cadre (14), qui est délimité d'une part par une entretoise de bord (2r) du cadre (2) et d'autre part par le support de cadre (9), et est fixé sur le cadre (2) et/ou le support de cadre (9).

7. Dispositif selon l'une quelconque des deux revendications précédentes, dans lequel le profil de support (6) séparé comprend un compartiment de logement (15), de préférence de type rainure, ouvert vers l'intérieur en direction de la plaque de support (4) transparente, pour loger la plaque de support (4), lequel compartiment de logement (15) comprend un fond ouvert et/ou un fond avec des évidements de fond (16), sous lequel fond un espace de logement (17) est prévu pour loger les moyens lumineux (7) du dispositif d'éclairage (5) de telle manière que les moyens lumineux (7) sont positionnés le long du côté périphérique de la plaque de support (4) et/ou le côté périphérique de la plaque de support (4) peut être exposé au rayonnement des moyens lumineux (7) de telle manière que de la lumière émise par les moyens lumineux (7) peut être injectée à travers le côté périphérique de la plaque de support (4) dans ladite plaque de support (4).

8. Dispositif selon l'une quelconque des revendications précédentes 5 - 7, dans lequel le profil de support (6) est réalisé en tant que profil extrudé.

9. Dispositif selon l'une quelconque des revendications précédentes 5-8, dans lequel le profil de support (6) forme un cadre intérieur en forme de U et/ou plusieurs profils de support (6) sont prévus sur au moins deux côtés de cadre se faisant face, en particulier sur la partie de cadre restante (2b, c, d) en cas de partie de cadre démontée (2a), dans lequel le cadre intérieur et/ou les plusieurs profils de support (6) forment un guide coulissant pour l'enfichage de la plaque de support (4) avec le support d'informations (3) installé sur celle-ci.

10. Dispositif selon l'une quelconque des revendications précédentes, dans lequel le support d'informations (3) de préférence de type feuillet, film ou feuille est relié sur toute la surface à la plaque de support (4), en particulier est contrecollé sur un côté avant de la plaque de support (4).

11. Dispositif selon la revendication précédente, dans lequel le support d'informations (3) est disposé sur un côté avant de la plaque de support (4) et la plaque de support (4) est réalisée de manière totalement réfléchissante sur son côté arrière et/ou est revêtue de manière à réfléchir, dans lequel de la lumière provenant du dispositif d'éclairage (5) est injectée dans la plaque de support (4) par l'intermédiaire d'un côté périphérique de la plaque de support (4).

12. Dispositif selon l'une quelconque des revendications précédentes, dans lequel le dispositif d'éclairage (5) présente en tant que moyen lumineux (7) une bande à DEL.

13. Dispositif selon l'une quelconque des revendications précédentes, dans lequel deux plaques de support (4) transparentes, sur lesquelles respectivement un support d'informations (3) de préférence de type feuillet, film ou feuille peut être appliqué, peuvent être insérées dans le cadre (2) de manière tournée l'une vers l'autre par leurs côtés arrière, dans lequel le support de cadre (9) en forme de plaque, sur lequel les parties de cadre (2a, 2b, 2c, 2d) sont montées, est disposé entre les plaques de support (4) transparentes et est entouré conjointement avec les plaques de support (4) par des entretoises de bord (2r) des parties de cadre (2a, b, c, d) en forme de U dans la section transversale de manière périphérique sur trois côtés, à savoir sur le côté avant, le côté arrière et le côté périphérique.

14. Dispositif selon l'une quelconque des revendications précédentes, dans lequel la partie de cadre pouvant être démontée (2a) est montée autour d'un axe de pivotement (51) entre une position fermant l'ouverture de cadre (2o) et une position dégageant l'ouverture de cadre (2o), dans lequel ledit axe de pivotement (51) s'étend de préférence à peu près de manière perpendiculaire par rapport au plan de cadre défini par le cadre (2) et/ou à peu près de manière perpendiculaire par rapport à l'axe longitudinal de la partie de cadre pouvant être démontée (2a) et/ou est disposé sur une section d'extrémité de la partie de cadre pouvant être démontée (2a), dans lequel la partie de cadre pouvant être démontée (2a) est reliée à la partie de cadre restante (2b) et/ou au support de cadre (9) en forme de plaque par une articulation de pivotement (50) que ledit axe de pivotement (51) définit.
